# EUROPÄISCHE PATENTSCHRIFT

(11) **EP 2 771 558 B1**
(45) Veröffentlichungstag und Bekanntmachung des Hinweises auf die Patenterteilung: **01.11.2023**
(21) Anmeldenummer: 12743171.6
(22) Anmeldetag: 03.08.2012
(51) Int. Cl.: F02F 3/00

(54) **KOLBEN UND PLEUEL FÜR EINE BRENNKRAFTMASCHINE**
PISTON AND CONNECTING ROD FOR AN INTERNAL COMBUSTION ENGINE
PISTON ET BIELLE POUR UN MOTEUR À COMBUSTION INTERNE

(30) Priorität: 28.10.2011 DE 102011085448
(43) Veröffentlichungstag der Anmeldung: 03.09.2014
(73) Patentinhaber: KS Kolbenschmidt GmbH, 74172 Neckarsulm (DE)
(72) Erfinder: GNIESMER, Volker, 31061 Alfeld (DE)
(74) Vertreter: Horn Kleimann Waitzhofer Patentanwälte PartG mbB
(86) Internationale Anmeldenummer: PCT/EP2012/065209
(87) Internationale Veröffentlichungsnummer: WO 2013/060498

(56) Entgegenhaltungen:
- FR-A- 782 736
- GB-A- 130 411
- US-A- 5 076 225
- US-A1- 2003 221 553
- US-A1- 2006 118 076
- US-A1- 2008 216 790
- US-A1- 2008 264 376
- US-A1- 2010 307 446

## Beschreibung

Die Erfindung betrifft einen Kolben einer Brennkraftmaschine, gemäß den Merkmalen von Anspruch 1.

Aus der DE 101 45 589 B4 ist ein Kolben bekannt, der einen Kolbenboden, ein Ringfeld sowie einen Kolbenschaft aufweist, bestehend aus tragenden Schaftwandabschnitten und zurückliegenden Verbindungswänden, die die Schaftwandabschnitte miteinander verbinden, und in Richtung einer Bolzenachse zu einer Kolbenachse zurückgesetzten Bolzennaben, welche die Verbindungswände durchdringen. In diesem Kolben sind die Verbindungswände im Bereich ihres umlaufenden unteren Randes konvex zu einer Achse und im Bereich ihres oberen Randes unterhalb des Ringfeldes konkav zu der Achse ausgebildet, wobei die Breite der Schaftwand abschnitte am unteren Rand in etwa der Breite der Schaftwandabschnitte unterhalb des Ringfeldes entspricht.

Die US 2003/0221553 A1 beschreibt einen Kolben für einen Verbrennungsmotor, der Spannungen in einem Übergangsbereich zwischen einem Kolbenboden und zugehörigen Kolbenbolzenansätzen minimiert und gleichzeitig eine flexible, weiche Verbindung zwischen Kolbenschäften und dem Kolbenboden aufrechterhält.

Die JP 2011 185214 A zeigt einen Verbrennungsmotor, bei dem Kühlöl, das von einem Kolbenstrahl zu einem auf- und abgehenden Hubkolben gespritzt wird, eine Deckenrückseite so lange wie möglich erreicht, ohne durch Verstärkungswände blockiert zu werden, um den Kolben effizient zu kühlen.

Solche aus dem Stand der Technik bekannte Kolben unterliegen wegen der hohen Drehzahlen während des Betriebs in einer Brennkraftmaschine einer hohen Massenkraftbelastung. Eine durch konstruktive Maßnahmen durchgeführte Reduzierung des Kolbengewichts führt zu einer Reduzierung der oszillierenden Masse während des Betriebes in einer Brennkraftmaschine, wodurch auch die Massenkraftbelastung am Bauteil verringert wird. Aufgrund dieser durchgeführten Gewichtsreduzierung am Kolben kommt es jedoch nachteilig zu einer Steifigkeitsverringerung des Kolbens, was sich negativ auf das Betriebsverhalten des Kolbens in einer Brennkraftmaschine sowie auch negativ auf das Verschleiß- und Festigkeitsverhalten des Kolbens auswirkt.

Eine Aufgabe der Erfindung ist es daher, das Gewicht des Kolbens so zu reduzieren, dass gleichzeitig eine ausreichende Steifigkeit des Kolbens beibehalten wird. Ferner ist eine weitere Aufgabe der Erfindung, ein Pleuel zur Verwendung mit einem solchen gewichtsoptimierten und mit hoher Steifigkeit ausgestatteten Kolben zu entwickeln.

Die eine Aufgabe wird dadurch gelöst, dass die innenliegende Fläche der Bolzennabe bezogen auf die Kolbenmitte bündig zur Fläche der zugehörigen Kastenwand verläuft und die Kastenwand im Verlauf quer zur Richtung der Bolzennabe einen konkaven Verlauf aufweist. Unter einem bündigen Verlauf ist gemeint, dass die Bolzennabe in Richtung Kolbenmitte integraler Bestandteil der Kastenwand ist und dass die Bolzennabe durch die Kastenwand begrenzt wird, wobei die Bolzennabe nicht aus der Kastenwand in Richtung Kolbenmitte hervorsteht. Die Abmessungen der Schaftwandabschnitte des Kolbens sind dabei unterschiedlich, so dass ein asymmetrischer Kolben entsteht, oder die Dicke der Schaftwandabschnitte des Kolbens zwischen Druckseite und Gegendruckseite ist unterschiedlich, so dass ein asymmetrischer Kolben entsteht, oder die Breite der Kastenwände zwischen Druckseite und Gegendruckseite ist unterschiedlich, so dass ein asymmetrischer Kolben entsteht, oder die Abmessungen eines Bundes, welchen die Fläche der Kastenwand in Richtung Kolbenaußenseite an der Kastenwand auf der gegenüberliegenden Seite des Kolbenbodens aufweist, sind quer zur Richtung des Verlaufs der Bolzennabe und parallel zum Verlauf der Kastenwände unterschiedlich, so dass ein asymmetrischer Kolben entsteht. Ferner wird die weitere Aufgabe dadurch gelöst, dass der Pleuel eine Form aufweist, an die der konkave Verlauf der jeweiligen Kastenwand angepasst ist.

Vorteilhaft bei einem solchen erfindungsgemäßen Kolben ist, dass das Gewicht des Kolbens verringert wird, wobei gleichzeitig eine ausreichend hohe Steifigkeit des Kolbens durch den Verlauf der Kastenwand und die Anordnung der Bolzennabe im Kolben erreicht wird. Ferner werden vorteilhaft die Kraftabstände bei den oszillierenden Massenkräften und Gaskräften verringert, wodurch es zur Abstützungsabstandsverringerung der Bolzenreaktionskräfte kommt. Daneben wird durch den erfindungsgemäßen Kolben die Belastung durch Massenkräfte reduziert. Des Weiteren weist der erfindungsgemäße Kolben eine hohe Fresssicherheit, eine optimale Führung und ausreichende Abstützung beim Betrieb in einer Brennkraftmaschine auf. Durch das Anpassen des Kolbens an das Pleueldesign werden diese Effekte noch weiter verstärkt sowie verbessert.

In einer nicht erfindungsgemäßen Ausgestaltung des Kolbens weisen die beiden Kastenwände einen konkaven, vorzugsweise einen sich spiegelbildlich entsprechenden konkaven, Verlauf derart auf, dass durch die beiden Kastenwände annähernd eine gleichförmige X-Form entsteht, so dass ein etwa symmetrischer Kolben entsteht. Die X-Form wird dadurch gebildet, dass jeweils eine Kastenwand eine Seite des sich etwa ausbildenden X bildet, wobei die Kastenwände sich selbst nicht im Berührungspunkt der beiden X-Schenkelseiten berühren.

In einer weiteren vorteilhaften alternativen Ausgestaltung des Kolbens weisen die beiden Kastenwände einen konkaven Verlauf derart auf, dass durch die beiden Kastenwände annähernd eine ungleichförmige X-Form entsteht, so dass ein asymmetrischer Kolben entsteht.

In einer weiteren nicht erfindungsgemäßen Ausgestaltung des Kolbens ist der jeweils aus dem Schaftwandabschnitt gebildete Abschnittswinkel zwischen Druckseite und Gegendruckseite gleich, so dass dadurch ein gleichförmiger Verlauf der X-Form der Kastenwände entsteht und somit ein etwa symmetrischer Kolben entsteht. Der erfindungsgemäße Kolben weist zwei Schaftwandabschnitte auf, von denen ein Schaftwandabschnitt die Druckseite und ein Schaftwandabschnitt die Gegendruckseite bildet. Der Abschnittswinkel der Druckseite und der Gegendruckseite wird jeweils zwischen den beiden Berührpunkten von zugehörigem Schaftwandabschnitt und den beiden zugehörigen Kastenwänden bezogen auf die Hubachse des Kolbens gemessen. Dabei verläuft die Hubachse des Kolbens in dessen Hubrichtung in der Brennkraftmaschine mittig durch den Kolben.

In einer weiteren vorteilhaften alternativen Ausgestaltung des Kolbens sind die Abschnittswinkel zwischen Druckseite und Gegendruckseite des Kolbens unterschiedlich, so dass ein asymmetrischer Kolben entsteht. Bei ungleichen von dem Schaftwandabschnitt gebildeten Abschnittswinkeln zwischen Druckseite und Gegendruckseite entsteht ein ungleichförmiger Verlauf der X-Form der Kastenwände. Bei solchen ungleichen Abschnittswinkeln entsteht ein asymmetrischer Kolben.

In einer weiteren nicht erfindungsgemäßen Ausgestaltung des Kolbens sind die Abmessungen der Schaftwandabschnitte gleich, so dass ein etwa symmetrischer Kolben entsteht. Bei identischen Abmessungen der Schaftwand abschnitte von Druckseite und Gegendruckseite entsteht somit ein etwa symmetrischer Kolben.

In einer weiteren vorteilhaften alternativen Ausgestaltung des Kolbens sind die Abmessungen der Schaftwandabschnitte des Kolbens unterschiedlich, so dass ein asymmetrischer Kolben entsteht. Der Schaftwandabschnitt auf der Druckseite und der Schaftwandabschnitt auf der Gegendruckseite unterscheiden sich bei einem asymmetrischen Kolben darin, dass der eine Schaftwandabschnitt vom Kolbenboden in Richtung Hubachse und Pleuel gesehen, das heißt in Richtung Kolbenunterseite, jeweils zumindest eine unterschiedliche Abmessung gegenüber dem anderen Schaftwandabschnitt aufweist. Alternativ oder ergänzend weist bei einem asymmetrischen Kolben der eine Schaftwandabschnitt in Richtung Schaftwandabschnittverlauf gesehen jeweils zumindest eine unterschiedliche Abmessung gegenüber dem anderen Schaftwandabschnitt auf.

In einer weiteren nicht erfindungsgemäßen Ausgestaltung des Kolbens ist die Dicke der Schaftwandabschnitte zwischen Druckseite und Gegendruckseite gleich, so dass ein etwa symmetrischer Kolben entsteht. Die Dicke der Schaftwandabschnitte bezieht sich dabei auf eine Ebene, die senkrecht zur Hubachse angeordnet ist.

In einer weiteren vorteilhaften alternativen Ausgestaltung des Kolbens ist die Dicke der Schaftwandabschnitte des Kolbens zwischen Druckseite und Gegendruckseite unterschiedlich, so dass ein asymmetrischer Kolben entsteht. Bei ungleicher Dicke der Schaftwandabschnitte zwischen Druckseite und Gegendruckseite bezogen auf eine Ebene senkrecht zur Hubachse entsteht ein asymmetrischer Kolben.

In einer weiteren nicht erfindungsgemäßen Ausgestaltung des Kolbens ist die Breite der Kastenwände zwischen Druckseite und Gegendruckseite gleich, so dass ein etwa symmetrischer Kolben entsteht. Ein etwa symmetrischer Kolben entsteht dadurch, dass die spiegelbildlichen Seiten bezogen auf eine Spiegelebene sich entsprechen. Die Spiegelebene wird dabei durch eine Ebene, die durch die Hubachse und die Achse der Bolzennabe aufgespannt wird, und eine weitere Ebene gebildet, wobei die weitere Ebene durch die Hubachse und eine Quer-Achse aufgespannt wird, wobei diese Quer-Achse quer zur Hubachse und quer zur Achse der Bolzennabe verläuft.

In einer weiteren vorteilhaften alternativen Ausgestaltung des Kolbens ist die Breite der Kastenwände zwischen Druckseite und Gegendruckseite unterschiedlich, so dass ein asymmetrischer Kolben entsteht. Bei einem asymmetrischen Kolben kann die Breite der einen Kastenwand jeweils spiegelbildlich bezogen auf die Spiegelebene zwischen Druckseite und Gegendruckseite in Richtung Hubachse gegenüber der anderen Kastenwand variieren. Alternativ oder ergänzend ist es bei einem asymmetrischen Kolben möglich, dass die Breite der jeweiligen Kastenwand gegenüber der anderen Kastenwand zwischen Druckseite und Gegendruckseite in Richtung der Quer-Achse variiert.

In einer weiteren vorteilhaften Ausgestaltung des Kolbens steht die Bolzennabe aus der zugehörigen Kastenwand in Richtung Kolbenaußenseite hervor. Dadurch wird ein Teil der Bolzennabe durch die Kastenwand selbst gebildet. Die Bolzennabe ist folglich integraler Bestandteil der Kastenwand, wobei es zu keinem Hervorstehen der Bolzennabe in Richtung Kolbeninnenseite, das heißt Kolbenmitte, kommt und die Kastenwand mit der Bolzennabe eine einzige durchgehende Fläche bezogen auf die Kolbeninnenseite bildet. Die Kastenwand nimmt dabei im Bereich der Kolbenmitte die gleiche Form wie die Bolzennabenfläche an. In Richtung Kolbenaußenseite erstreckt sich der Hauptkörper der jeweiligen Bolzennabe aus der jeweils zugehörigen Kastenwand selbst.

In einer weiteren vorteilhaften Ausgestaltung des Kolbens steht die Bolzennabe auf der gegenüberliegenden Seite des Kolbenbodens an der Kastenwand aus der Kastenwand hervor. Dadurch erstreckt sich ein Teil der Bolzennabe aus der Kastenwand im Bereich der Kolbenunterseite heraus.

In einer weiteren vorteilhaften Ausgestaltung des Kolbens weist auf der gegenüberliegenden Seite des Kolbenbodens die Fläche der Kastenwand in Richtung Kolbenaußenseite an der Kastenwand einen Bund auf, der zur Aufnahme von Seitenkräften die Kastenwand verstärkt. Ein solcher Bund kann als Materialanhäufung sowohl eine runde, ovale, tropfenförmige und/oder beliebig andere Form aufweisen.

In einer weiteren nicht erfindungsgemäßen Ausgestaltung des Kolbens weist der Bund quer zur Richtung des Verlaufs der Bolzennabe und parallel zum Verlauf der Kastenwände gleiche Abmessungen auf, so dass sich gleiche Bundausprägungen zwischen Druckseite und Gegendruckseite ergeben, wodurch ein etwa symmetrischer Kolben entsteht. Mittels eines Verlaufs quer zur Richtung des Verlaufs der Bolzennabe und parallel zum Verlauf der Kastenwände ist ein Verlauf definiert, mittels dem die jeweilige Kastenwand von einer Seite der Kastenwand, beispielsweise die Seite im Bereich der Druckseite, zur gegenüberliegenden anderen Seite derselben Kastenwand, beispielsweise die Seite im Bereich der Gegendruckseite, durchlaufen wird. Alternativ ist ein umgekehrter Verlauf auch von der Seite im Bereich der Gegendruckseite in Richtung der Seite im Bereich der Druckseite möglich.

In einer weiteren vorteilhaften alternativen Ausgestaltung des Kolbens sind die Abmessungen des Bundes quer zur Richtung des Verlaufs der Bolzennabe und parallel zum Verlauf der Kastenwände unterschiedlich, so dass ein asymmetrischer Kolben entsteht. Bei ungleichen Abmessungen des Bundes jeder Kastenwandseite quer zur Richtung des Verlaufs der Bolzennabe und parallel zum Verlauf der Kastenwände entsteht ein asymmetrischer Kolben durch ungleiche Bundausprägung der jeweiligen Kastenwand. Alternativ oder ergänzend kann der Bund der einen Kastenwand zu dem Bund der anderen Kastenwand im korrespondierenden Bereich unterschiedlich ausgeprägt sein, so dass sich dadurch auch ein asymmetrischer Kolben ausbildet.

In einer weiteren vorteilhaften Ausgestaltung des Kolbens weist der Kolbenboden zumindest einen den Kolben teilumlaufenden Hinterschnitt auf, der mittels zumindest einer Rippe verstärkt ist. Ein solcher teilumlaufender Hinterschnitt führt zu einer Reduzierung des Gewichts des Kolbens und durch die zumindest eine Rippe in dem zumindest einen Bereich des teilumlaufenden Hinterschnitts wird gleichzeitig eine hohe Steifigkeit des Kolbens erreicht. Bevorzugt verläuft dabei ein teilumlaufender Hinterschnitt im Bereich des Kolbenbodens um eine einzige Kastenwand des Kolbens herum, wobei dabei der Hinterschnitt gegenüber der Kastenwand in Richtung der Kolbenaußenseite angeordnet ist. Der teilumlaufende Hinterschnitt kann dabei eine längliche, ovale, runde, tropfenförmige und/oder beliebige andere Form aufweisen. Die Rippe kann dabei eine Wulstform, Mauerform, Nahtform oder dergleichen aufweisen.

Dabei ist es möglich, dass die Rippe ausschließlich im Bereich des teilumlaufenden Hinterschnitts angeordnet ist. Ergänzend ist es möglich, dass eine Rippe auch außerhalb des Bereichs des teilumlaufenden Hinterschnitts angeordnet ist. Bevorzugt weist die Rippe außerhalb des Bereichs des teilumlaufenden Hinterschnitts die gleiche oder alternativ eine korrespondierende Ausgestaltung wie die Rippe auf, die im Bereich des teilumlaufenden Hinterschnitts angeordnet ist. Besonders bevorzugt geht die Rippe, angeordnet im Bereich des teilumlaufenden Hinterschnitts, in die Rippe, angeordnet außerhalb des Bereichs des teilumlaufenden Hinterschnitts, passend über, so dass sich somit eine einzige Rippe im Kolben ausbildet.

In einer weiteren vorteilhaften Ausgestaltung des Kolbens weist die Rippe in Richtung des Verlaufs der Bolzennaben parallel zum Verlauf des Kolbenbodens einen wellenförmigen, vorzugsweise einen sinusförmigen wellenartigen, Verlauf auf. Ein Verlauf in Richtung des Verlaufs der Bolzennaben ist ein Verlauf, der senkrecht zur Verbindungachse zwischen Druckseite und Gegendruckseite des Kolbens verläuft. Ein Verlauf parallel zum Verlauf des Kolbenbodens definiert einen Verlauf zu einer Ebene, die parallel zu der Fläche der Kolbenoberseite im Bereich des Kolbenbodens verläuft. Unter einer Wellenform ist dabei ein Verlauf zu verstehen, der bei Betrachtung in Richtung des Verlaufs der Bolzennaben parallel zum Verlauf des Kolbenbodens dadurch gekennzeichnet ist, dass die Kante der Rippe im Verlauf in Richtung Bolzennaben Täler und Höhen parallel zum Kolbenboden aufweist, die gleich und/oder unterschiedlich ausgeprägt seien können. Ferner kann ein solcher wellenförmiger Verlauf periodisch oder aperiodisch sein. Ein sinusförmiger wellenartiger Verlauf ist auch unter dem Begriff Omegaförmiger Verlauf bekannt. Bei einem symmetrischen Verlauf der Rippe im Kolben entsteht ein symmetrischer Kolben.

In einer weiteren vorteilhaften Ausgestaltung des Kolbens weist die Rippe in Richtung des Verlaufs der Bolzennaben quer zum Verlauf des Kolbenbodens einen wellenförmigen, vorzugsweise einen sinusförmigen wellenartigen, Verlauf auf. Ein Verlauf quer zum Verlauf des Kolbenbodens definiert einen Verlauf zu einer Ebene, die quer zu der Fläche der Kolbenoberseite im Bereich des Kolbenbodens verläuft. Unter einer Wellenform in Richtung des Verlaufs der Bolzennaben quer zum Verlauf des Kolbenbodens ist dabei ein Verlauf zu verstehen, der bei Betrachtung in Richtung des Verlaufs der Bolzennaben quer zum Verlauf des Kolbenbodens dadurch gekennzeichnet ist, dass die Kante der Rippe im Verlauf in Richtung der Bolzennaben Täler und Höhen quer zum Kolbenboden aufweist, die gleich und/oder unterschiedlich ausgeprägt seien können. Ferner kann ein solcher wellenförmiger Verlauf periodisch oder aperiodisch sein. Bei einem symmetrischen Verlauf der Rippe im Kolben entsteht ein symmetrischer Kolben.

In einer weiteren vorteilhaften alternativen Ausgestaltung des Kolbens ist der Verlauf der Rippe in Richtung des Verlaufs der Bolzennaben quer und/oder parallel zum Verlauf des Kolbenbodens unterschiedlich, so dass ein asymmetrischer Kolben entsteht. Beispielsweise ist der Verlauf der Rippe asymmetrisch wellenartig, bevorzugt asymmetrisch sinusförmig wellenartig, bei einem asymmetrischen Kolben.

In einer weiteren nicht erfindungsgemäßen Ausgestaltung des Kolbens weist die Rippe in ihrem Verlauf gleiche Abmessungen auf, so dass ein etwa symmetrischer Kolben entsteht. Die Abmessungen der Rippe bezieht sich dabei auf die Länge der Rippe bezogen vom Kolbenboden in Richtung Pleuel, das heißt Kolbenunterseite, und/oder auf die Dicke der Rippe bezogen auf eine Ebene senkrecht zur Hubachse. Ein etwa symmetrischer Kolben entsteht folglich dadurch, dass die Länge der Rippe und/oder die Dicke der Rippe jeweils bei korrespondierenden Bereichen im Kolben gleich sind. Alternativ oder ergänzend entsteht ein etwa symmetrischer Kolben dadurch, dass bei mehreren Rippen diese zueinander in den korrespondierenden Bereichen gleich sind.

In einer weiteren vorteilhaften alternativen Ausgestaltung des Kolbens sind die Abmessungen der Rippe in ihrem Verlauf zwischen Druckseite und Gegendruckseite unterschiedlich, so dass ein asymmetrischer Kolben entsteht. Ein asymmetrischer Kolben entsteht folglich dadurch, dass die Rippe in ihrem Verlauf ungleiche Abmessungen aufweist. Alternativ oder ergänzend entsteht ein asymmetrischer Kolben durch eine Variation der Abmessungen von mehreren unterschiedlichen Rippen in einem Kolben.

In einer weiteren nicht erfindungsgemäßen Ausgestaltung des Kolbens ist die Dicke der Rippe in ihrem Verlauf zwischen Druckseite und Gegendruckseite gleich, so dass ein etwa symmetrischer Kolben entsteht.

In einer weiteren vorteilhaften alternativen Ausgestaltung des Kolbens ist die Dicke der Rippe in ihrem Verlauf zwischen Druckseite und Gegendruckseite unterschiedlich, so dass ein asymmetrischer Kolben entsteht.

In einer weiteren nicht erfindungsgemäßen Ausgestaltung ist die zumindest eine Anbindung von dem Bereich des Ringfeldes zum Bereich des Kolbenbodens hin gleich, so dass ein etwa symmetrischer Kolben entsteht. Der Anbindungsbereich ist ein Bereich zwischen Ringfeldbereich und Kolbenbodenbereich des Kolbens, wobei dieser Bereich jeweils auf die Rückwand von Ringfeldbereich und Kolbenbodenbereich bezogen ist. Der Anbindungsbereich ist zur Beherrschung der unterschiedlichen Seitenkräfte auf den Kolben und/oder der Verformungen des Kolbens während des Betriebs in einer Brennkraftmaschine passend gestaltet. Die Anbindung im Anbindungsbereich weist dazu bevorzugt zumindest einen Radius und/oder zumindest eine bestimmte Abmessung auf.

In einer weiteren vorteilhaften alternativen Ausgestaltung des Kolbens ist die zumindest eine Anbindung von dem Bereich des Ringfeldes zum Bereich des Kolbenbodens hin unterschiedlich, so dass ein asymmetrischer Kolben entsteht. Bei einem asymmetrischen Kolben ist beispielsweise der Anbindungsbereich auf der Seite der Druckseite des Kolbens von seinen Abmessungen her größer, das heißt dicker, ausgebildet als der Anbindungsbereich auf der Seite der Gegendruckseite, so dass dadurch die während des Betriebs des Kolbens auftretenden Seitenkräfte auf den Kolben und/oder Verformungen des Kolbens besser beherrschbar sind. Alternativ oder ergänzend ist es beispielsweise auch möglich, den Radius der Anbindung im Anbindungsbereich zu verändern, so dass dadurch auch ein asymmetrischer Kolben entsteht.

In einer weiteren vorteilhaften Ausgestaltung des Kolbens besteht der Kolben aus zumindest zwei Bauteilen, wobei ein Bauteil zumindest einen Kolbenboden und das andere Bauteil zumindest die Kastenwände aufweist, wobei der Bereich zwischen den Kastenwänden und dem Kolbenboden zumindest eine Art von Verbindung aufweist. Ein solcher zweiteiliger Kolben kann beispielsweise mittels einer Reibschweißverbindung, Schraubenverbindung, Pressverbindung und/oder dergleichen verbunden werden.

In einer weiteren vorteilhaften Ausgestaltung des Kolbens ist die Kolbeninnenform mittels eines einteiligen Kerns herstellbar, insbesondere gießbar. Dadurch ist eine besonders einfache und schnelle Herstellung der Kolbeninnenform in dem Kolben beispielsweise mittels des Gießverfahrens möglich, indem beispielsweise die Kolbeninnenform mittels eines einteilig ausformbaren Kerns während des Gießens des gesamten Kolbens direkt mit gegossen wird.

Der Pleuel weist in einer vorteilhaften Ausgestaltung eine Trapezform im Bereich des Pleuelauges auf, wobei dieses Pleuelauge den Kolbenbolzen aufnimmt. Die Form des Pleuels bestimmt die Form und Lage der jeweiligen Kastenwand in dem Kolben. Bevorzugt weist der Pleuel zwei Pleuelaugen auf, von denen das in seinen Abmessungen kleinere Pleuelauge den Kolbenbolzen aufnimmt. In dem Bereich des kleineren Pleuelauges weist der Pleuel eine Trapezform auf.

In einer weiteren vorteilhaften Ausgestaltung des Pleuels erstreckt sich der Winkel der Trapezform des Pleuels zwischen 8 ° und 25 °, vorzugsweise zwischen 15 ° und 20 °, je Trapezseite.

In den vier Figuren ist eine bevorzugte Ausgestaltung gemäß der Erfindung dargestellt. Es zeigen
- Figur 1:: einen Ausschnitt eines Kolbens in Seitenansicht im Schnitt,
- Figur 2:: einen Ausschnitt des Kolbens in Ansicht aus Pleuelrichtung in Richtung Kolbenboden gesehen im Schnitt A-A,
- Figur 3:: einen Ausschnitt des Kolbens in Ansicht aus Pleuelrichtung in Richtung Kolbenboden gesehen im Schnitt B-B und
- Figur 4:: eine vereinfachte Darstellung des Verlaufs der Rippen und Kastenwände im Kolben.

In den drei Figuren 1 bis 3 ist jeweils nur eine Seite eines Kolben 1 einer Brennkraftmaschine als Ausschnitt vereinfacht dargestellt. Gemäß den Figuren 1 bis 3 ist nur die linke Seite des Kolbens 1 dargestellt. Gemäß Figur 1 ist der Kolben 1 in Seitenansicht im Schnitt dargestellt, wobei die Schnittebene durch eine Hubachse 6 des Kolbens verläuft. Gemäß den Figuren 2 und 3 verläuft der A-A Schnitt und B-B Schnitt jeweils durch eine Ebene, die von einer Bolzenachse 8 und einer Quer-Achse 7 des Kolbens 1 aufgespannt wird und parallel dazu verschoben wird. Die Quer-Achse 7 verläuft dabei senkrecht zu der Bolzenachse 8 und der Hubachse 6. Im Ausführungsbeispiel ist der Kolben 1 als Kolben für eine Ottobrennkraftmaschine ausgebildet, wobei der Kolben 1 als einteiliges Bauteil ausgebildet ist.

Gemäß Figur 1 weist der Kolben 1 einen Kolbenboden 2 auf. Der Kolbenboden 2 des Kolbens 1 weist dabei ein den Kolben 1 vollständig umlaufendes (vereinfacht dargestelltes) Ringfeld 3 auf. Gemäß Figur 1 weist der Kolben 1 im Ausführungsbeispiel gleiche Anbindungen im Bereich der Rückwand von dem Bereich des Ringfeldes 3 zum Bereich des Kolbenbodens 2 hin über den Umfang des Kolbens 1 gesehen auf. Der Anbindungsbereich 14 ist der Bereich zwischen jeweiliger Rückwand von Ringfeld 3 und Kolbenboden 2. Im Ausführungsbeispiel ist gemäß Figur 1 die Anbindung im Anbindungsbereich 14 als Radius ausgebildet.

Gemäß Figur 3 weist der Kolben 1 ein an dem Kolbenboden 2 angeordnetes Schaftteil auf, wobei das Schaftteil im Ausführungsbeispiel zwei tragende Schaftwandabschnitte 4a, 4b aufweist. Der eine Schaftwandabschnitt 4a bildet im Ausführungsbeispiel die Druckseite und der andere Schafwandabschnitt 4b bildet im Ausführungsbeispiel die Gegendruckseite.

Gemäß den Figuren 1 bis 3 sind die beiden tragenden Schaftwandabschnitte 4a, 4b über zwei gegenüber dem Kolbenaußendurchmesser zurückliegende schräggestellte Kastenwände 5 miteinander verbunden.

In der Kastenwand 5 ist jeweils eine Bolzennabe 9 zur Aufnahme eines (nicht dargestellten) Kolbenbolzens angeordnet. Gemäß den Figuren 1 bis 3 verläuft die innenliegende Fläche der Bolzennabe 9 bezogen auf die Kolbenmitte, das heißt die Hubachse 6, bündig zur Fläche der zugehörigen Kastenwand 5. Gemäß den Figuren 1 bis 3 wird die jeweilige Bolzennabe 9 in Richtung Kolbenmitte, das heißt in Richtung Hubachse 6, durch die zugehörige Kastenwand 5 begrenzt, wobei gemäß den Figuren 1 bis 3 die Bolzennabe 9 nicht aus der zugehörigen Kastenwand 5 hervorsteht. Die Bolzennabe 9 ist somit integraler Bestandteil der zugehörigen Kastenwand 5 in Richtung Mitte des Kolbens 1.

Gemäß Figur 1 steht die Bolzennabe 9 aus der zugehörigen Kastenwand 5 in Richtung Kolbenaußenseite hervor. Des Weiteren steht gemäß Figur 1 die Bolzennabe 9 aus der direkt gegenüberliegenden Seite des Kolbenbodens 2, das heißt vom Kolbenboden 2 in Richtung Pleuel bezogen auf die Richtung der Hubachse 6, an der Kastenwand 5 aus der Kastenwand 5 hervor. Die Bolzennabe 9 steht demzufolge an der jeweils zugehörigen Kastenwand 5 aus dieser an der Kolbenunterseite gemäß Figur 1 hervor.

Ferner weist gemäß den Figuren 2 und 3 die Kastenwand 5 im Verlauf quer zur Richtung der Bolzennabe 9, das heißt quer zur Bolzenachse 8 und senkrecht zur Hubachse 6, einen konkaven Verlauf auf. Im Ausführungsbeispiel weisen die beiden Kastenwände 5 einen spiegelbildlich entsprechenden konkaven Verlauf derart auf, dass durch die beiden Kastenwände 5 annähernd eine gleichförmige X-Form gemäß Figur 4 entsteht. Dadurch entsteht ein etwa symmetrischer Kolben 1.

Gemäß den Figuren 1 bis 3 ist des Weiteren die Breite b der Kastenwände 5 zwischen Druckseite und Gegendruckseite gleich, so dass dadurch auch ein etwa symmetrischer Kolben 1 entsteht.

Gemäß Figur 1 weist auf der gegenüberliegenden Seite des Kolbenbodens 2, das heißt vom Kolbenboden 2 in Richtung Pleuel bezogen auf die Hubachse 6 gesehen, die Fläche der Kastenwand 5 in Richtung Kolbenaußenseite an der Kastenwand 5 einen Bund 11 auf, der zur Aufnahme von Seitenkräften die Kastenwand 5 außen verstärkt. Gemäß Figur 1 ist der Bund 11 im Bereich der Kolbenunterseite des Kolbens 1 angeordnet.

Im Ausführungsbeispiel weist der Bund 11 quer zur Richtung des Verlaufs der Bolzenachse 8, das heißt somit in Richtung Quer-Achse 7, und parallel zum Verlauf der Kastenwände 5 gleiche Abmessungen auf, so dass sich gleiche Bundausprägungen zwischen Druckseite und Gegendruckseite ergeben, wodurch auch ein etwa symmetrischer Kolben 1 entsteht.

Gemäß der Figur 3 ist der jeweils aus dem Schaftwandabschnitt 4a, 4b gebildete Abschnittswinkel 10 zwischen Druckseite und Gegendruckseite gleich, so dass dadurch ein gleichförmiger Verlauf der X-Form der Kastenwände 5 entsteht und somit auch ein etwa symmetrischer Kolben 1 entsteht. Der Abschnittswinkel 10 wird dabei zwischen der Hubachse 6 und den Berührpunkten zwischen jeweiliger Kastenwand 5 und jeweiligem Schaftwandabschnitt 4a, 4b gemäß Figur 3 aufgespannt. Im Ausführungsbeispiel sind die Abmessungen der beiden Schaftwandabschnitte 4a, 4b bezogen auf den Kolbenboden 2 in Richtung Pleuel bezogen auf die Hubachse 6 gleich, so dass ein etwa symmetrischer Kolben 1 entsteht. Gemäß der Figur 3 ist im Ausführungsbeispiel die Dicke d der beiden Schaftwandabschnitte 4a, 4b zwischen Druckseite und Gegendruckseite gleich, so dass dadurch auch ein etwa symmetrischer Kolben 1 entsteht. Die X-Form der beiden Kastenwände 5 ist gemäß vorhergehenden Ausführungen im Bereich von etwa dem Ringfeld 3 bis zur Kolbenunterseite ausgebildet.

Gemäß Figur 1 weist der Kolbenboden 2 zwei den Kolben 1 teilumlaufende Hinterschnitte 12 auf. Im Ausführungsbeispiel verlaufen die beiden Hinterschnitte 12 im Kolbenboden 2 jeweils mit einem konstanten Radius um die Hubachse 6 radial im Bereich der Kolbenaußenseite um die zugehörige Kastenwand 5 herum. Somit ist der jeweilige teilumlaufende Hinterschnitt 12 jeweils nur um die zugehörige Kastenwand 5 herum im Bereich der Kolbenaußenseite gemäß Figuren 2 und 3 in dem Kolben 1 angeordnet.

Des Weiteren weist der Kolben 1 zwei Rippen 13 auf, die die beiden teilumlaufenden Hinterschnitte 12 im Kolbenboden 2 verstärken und dabei den jeweiligen Umlauf des teilumlaufenden Hinterschnittes 12 mittels der jeweiligen Rippe 13 gemäß Figur 2 und 3 unterbrechen. Daneben wird der jeweilige teilumlaufende Hinterschnitt 12 durch die zugehörige Kastenwand 5 im Umlauf gemäß Figur 2 und 3 begrenzt. Gemäß den Figuren 1, 2, 3 und 4 sind die Rippen 13 jeweils im Bereich und ergänzend auch außerhalb des Bereichs des teilumlaufenden Hinterschnitts 12 passend zueinander angeordnet. Die beiden in den Figuren 2 und 3 eingezeichneten Rippen 13 weisen im Ausführungsbeispiel in ihrem Verlauf gleiche Abmessungen auf, so dass ein etwa symmetrischer Kolben 1 entsteht. In Figur 2 und 3 ist auch eine Dicke k der beiden Rippe 13 dargestellt. Die Dicke k der jeweiligen Rippe 13 ist in ihrem Verlauf zwischen Druckseite und Gegendruckseite gleich, so dass ein etwa symmetrischer Kolben 1 entsteht.

Im Ausführungsbeispiel weisen die Rippen 13 gemäß Figur 2 und Figur 3 in Richtung des Verlaufs der Bolzennaben 9, das heißt in Bolzenachsrichtung, parallel zum Verlauf des Kolbenbodens 2 einen im Ausführungsbeispiel etwa sinusförmigen wellenartigen Verlauf auf, der auch im Ausführungsbeispiel periodisch ist.

Des Weiteren weisen die Rippen 13 in Richtung des Verlaufs der Bolzennaben 9, das heißt in Bolzenachsrichtung, quer zum Verlauf des Kolbenbodens 2 einen im Ausführungsbeispiel etwa sinusförmigen wellenartigen Verlauf gemäß Figur 1 auf. Dieser sinusförmig wellenartig ausgeprägte Verlauf ist im Ausführungsbeispiel periodisch. Der Verlauf quer zum Kolbenboden 2 bezieht sich dabei auf die Richtung der Hubachse 6.

In Figur 4 ist der erfindungsgemäße Kolben 1 zur Verdeutlichung in Ansicht von der Kolbenunterseite in Richtung Kolbenboden 2 bezogen auf die Hubachse 6 vereinfacht dargestellt, so dass der etwa sinusförmige wellenartige Verlauf der beiden Rippen 13 bezogen auf die beiden Kastenwände 5 und den Kolbenboden 2 deutlich wird. Ferner wird die X-Form der konkaven Kastenwände 5 deutlich.

Der im Ausführungsbeispiel gemäß den Figuren 1 bis 4 dargestellte etwa symmetrische Kolben 1 kann beispielsweise durch unterschiedliche Abschnittswinkel 10 zwischen Druckseite und Gegendruckseite, unterschiedliche Abmessungen der Schaftwandabschnitte 4a, 4b, unterschiedliche Dicken d der Schaftwandabschnitte 4a, 4b zwischen Druckseite und Gegendruckseite, unterschiedliche Breiten b der Kastenwände 5 zwischen Druckseite und Gegendruckseite, unterschiedliche Abmessungen des Bundes 11 quer zur Richtung des Verlaufs der Bolzennabe 9 und parallel zum Verlauf der Kastenwände 5, unterschiedliche Verläufe der Rippen 13 in Richtung des Verlaufs der Bolzennaben 9 quer und/oder parallel zum Verlauf des Kolbenbodens 2, unterschiedliche Anbindungen von dem Bereich der Rückwand des Ringfeldes 3 zum Bereich der Rückwand des Kolbenbodens 2 und/oder durch unterschiedliche Abmessungen der Rippen 13 im Verlauf zwischen Druckseite und Gegendruckseite auch als asymmetrischer Kolben 1 ausgebildet sein. Ein solcher asymmetrischer Kolben 1 ist in den Figuren 1 bis 4 nicht dargestellt.

Die Brennkraftmaschine weist ferner einen in den Figuren 1 bis 4 nicht dargestellten, mit dem vorhergehend beschriebenen Kolben 1 zusammenwirkendes Pleuel auf, der eine Form aufweist, an die der konkave Verlauf der jeweiligen Kastenwand 5 des Kolbens 1 korrespondierend angepasst ist. Der Pleuel weist des Weiteren ein Pleuelauge zur Aufnahme eines Kolbenbolzens auf. Ferner weist der Pleuel ein weiteres Pleuelauge auf, das im Ausführungsbeispiel die Kurbelwelle der Brennkraftmaschine aufnimmt. Das Pleuelauge zur Aufnahme des Kolbenbolzens ist im Ausführungsbeispiel in seinem Durchmesser kleiner gegenüber dem Pleuelauge, dass die Kurbelwelle aufnimmt.

Der Pleuel weist des Weiteren eine Trapezform im Bereich des kleineren Pleuelauges auf, wobei dieses kleinere Pleuelauge den Kolbenbolzen aufnimmt, so dass der Pleuel mittels eines Kolbenbolzens, der durch die Bolzennaben 9 des Kolbens 1 und das kleinere Pleuelauge des Pleuel gesteckt wird, an dem Kolben 1 beziehungsweise den Kastenwänden 5 beweglich anordnenbar ist (nicht in den Figuren 1 bis 4 dargestellt). Der Pleuel weist dabei bevorzugt eine gerade Trapezform im Bereich des kleineren Pleuelauges auf. Eine gerade Trapezform bedeutet, dass die Flächen des Trapezes gerade sind. Im Gegensatz dazu ist beispielsweise die Kastenwand 5 in ihrem Verlauf konkav gekrümmt. Mittels der Flächen des Pleuels lässt sich der kleinste Abstand zwischen jeweiliger Kastenwand 5 und trapezförmigen Pleuel im Bereich des kleineren Pleuelauges ermitteln. Auf diesen kleinsten Abstand im Bereich der Mitte des Kolbens 1 bezogen auf den Pleuel wird die Form der jeweiligen Kastenwand 5 angepasst.

Der Pleuel weist im Ausführungsbeispiel eine Trapezform auf, die sich zwischen 8 ° und 25 °, vorzugsweise zwischen 15 ° und 20 °, je Trapezseite erstreckt. Der Winkel wird dabei zwischen der längeren der beiden parallel zueinander liegenden Seiten des Trapezes und jeweils einer Trapezseite gemessen.

Da die Form des Pleuels die Form und Lage der beiden Kastenwände 5 des Kolbens 1 bestimmt, weist die Bolzennabe 9 der jeweiligen Kastenwand 5 auch eine solche korrespondierende Trapezform auf. Gemäß Figur 1 weisen im Ausführungsbeispiel die Kastenwände 5 im Bereich des Kolbenbodens 2 etwa einen Verlauf parallel zur Hubachse 6 in Richtung Hubachse 6 gesehen auf und im Bereich der jeweiligen Bolzennabe 9 einen der Pleuelform angepassten Verlauf in Richtung Hubachse 6 gesehen auf. Der eine Bereich geht dabei in den anderen Bereich passend über.

Dabei ist zumindest im Bereich des kleinsten Abstandes zwischen Pleuel und jeweiliger Kastenwand 5 im Bereich der Bolzennabe 9 die Form der trapezförmigen Pleuelnabenschräge annähernd gleich oder genau gleich der Form der jeweiligen Bolzennabe 9 und der zugehörigen Kastenwand 5. Im Ausführungsbeispiel weist die Form der jeweiligen Kastenwand 5 mit zugehöriger Bolzennabe 9 mit zunehmendem Abstand zum kleinsten Abstand in Richtung Kolbenaußenseite, das heißt im vorliegenden Fall parallel zur Richtung der jeweiligen Kastenwand 5 und quer zur Bolzenachse 8, keine Trapezform mehr auf.

### Bezugszeichenliste

- 1: Kolben
- 2: Kolbenboden
- 3: Ringfeld
- 4a: Schaftwandabschnitt (Druckseite)
- 4b: Schaftwandabschnitt (Gegendruckseite)
- 5: Kastenwand
- 6: Hubachse
- 7: Quer-Achse
- 8: Bolzenachse
- 9: Bolzennabe
- 10: Abschnittswinkel
- 11: Bund
- 12: Hinterschnitt
- 13: Rippe
- 14: Anbindungsbereich

- d: Dicke (des Schaftwandabschnittes 4a, 4b)
- b: Breite (der Kastenwand 5)
- k: Dicke (der Rippe 13)

## Patentansprüche

1. Kolben (1) einer Brennkraftmaschine, der einen Kolbenboden (2) mit einem Ringfeld (3) sowie ein an dem Kolbenboden (2) angeordnetes Schaftteil aufweist, wobei das Schaftteil zumindest zwei tragende Schaftwandabschnitte (4a, 4b) aufweist und die tragenden Schaftwandabschnitte (4a, 4b) über zumindest zwei gegenüber dem Kolbenaußendurchmesser zurückliegende schräg gestellte Kastenwände (5) miteinander verbunden sind, wobei in der Kastenwand (5) jeweils eine Bolzennabe (9) zur Aufnahme eines Kolbenbolzens angeordnet ist und der eine Schaftwandabschnitt (4a) die Druckseite und der andere Schaftwandabschnitt (4b) die Gegendruckseite bildet, **dadurch gekennzeichnet, dass** die innenliegende Fläche der Bolzennabe (9) bezogen auf die Kolbenmitte bündig zur Fläche der zugehörigen Kastenwand (5) verläuft und die Kastenwand (5) im Verlauf quer zur Richtung der Bolzennabe (9) einen konkaven Verlauf aufweist, wobei die Abmessungen der Schaftwandabschnitte (4a, 4b) des Kolbens (1) unterschiedlich sind, so dass ein asymmetrischer Kolben (1) entsteht, oder wobei die Dicke (d) der Schaftwandabschnitte (4a, 4b) des Kolbens (1) zwischen Druckseite und Gegendruckseite unterschiedlich ist, so dass ein asymmetrischer Kolben (1) entsteht, oder wobei die Breite (b) der Kastenwände (5) zwischen Druckseite und Gegendruckseite unterschiedlich ist, so dass ein asymmetrischer Kolben (1) entsteht, oder wobei die Abmessungen eines Bundes (11), welchen die Fläche der Kastenwand (5) in Richtung Kolbenaußenseite an der Kastenwand (5) auf der gegenüberliegenden Seite des Kolbenbodens (2) aufweist, quer zur Richtung des Verlaufs der Bolzennabe (9) und parallel zum Verlauf der Kastenwände (5) unterschiedlich sind, so dass ein asymmetrischer Kolben (1) entsteht.

2. Kolben (1) gemäß Anspruch 1, **dadurch gekennzeichnet, dass** der Kolben (1) aus zumindest zwei Bauteilen besteht, wobei ein Bauteil zumindest den Kolbenboden (2) und das andere Bauteil zumindest die Kastenwände (5) aufweist, wobei der Bereich zwischen den Kastenwänden (5) und dem Kolbenboden (2) zumindest eine Art von Verbindung aufweist.

3. Kolben (1) gemäß einem der Ansprüche 1 oder 2, **dadurch gekennzeichnet, dass** die Abschnittswinkel (10) zwischen Druckseite und Gegendruckseite des Kolbens (1) unterschiedlich sind, so dass ein asymmetrischer Kolben (1) entsteht.

4. Kolben (1) gemäß einem der Ansprüche 1 bis 3, **dadurch gekennzeichnet, dass** der Verlauf der Rippe (13) in Richtung des Verlaufs der Bolzennaben (9) quer und/oder parallel zum Verlauf des Kolbenbodens (2) unterschiedlich ist, so dass ein asymmetrischer Kolben (1) entsteht.

5. Kolben (1) gemäß einem der Ansprüche 1 bis 4, **dadurch gekennzeichnet, dass** die Abmessungen der Rippe (13) in ihrem Verlauf zwischen Druckseite und Gegendruckseite unterschiedlich sind, so dass ein asymmetrischer Kolben (1) entsteht.

6. Kolben (1) gemäß einem der Ansprüche 1 bis 5, **dadurch gekennzeichnet, dass** die beiden Kastenwände (5) einen konkaven Verlauf derart aufweisen, dass durch die beiden Kastenwände (5) annähernd eine ungleichförmige X-Form entsteht, so dass ein asymmetrischer Kolben (1) entsteht.

7. Kolben-Pleuel-Kombination einer Brennkraftmaschine, aufweisend ein Pleuelauge zur Aufnahme eines Kolbenbolzens, wobei der Pleuel mit dem Kolben (1) gemäß einem der Ansprüche 1 bis 6 zusammenwirkt, **dadurch gekennzeichnet, dass** der Pleuel eine Form aufweist, an die der konkave Verlauf der jeweiligen Kastenwand (5) angepasst ist.

8. Kolben-Pleuel-Kombination gemäß Anspruch 7, **dadurch gekennzeichnet, dass** der Pleuel eine Trapezform im Bereich des Pleuelauges aufweist, wobei dieses Pleuelauge den Kolbenbolzen aufnimmt.

9. Kolben-Pleuel-Kombination gemäß Anspruch 8, **dadurch gekennzeichnet, dass** der Winkel der Trapezform des Pleuels sich zwischen 8 ° und 25 °, vorzugsweise zwischen 15 ° und 20 °, je Trapezseite erstreckt.

## Claims

1. Piston (1) of an internal combustion engine, which comprises a piston crown (2) with a ring field (3) and a skirt part arranged on the piston crown (2), wherein the skirt part comprises at least two supporting skirt wall sections (4a, 4b) and the supporting skirt wall sections (4a, 4b) are connected to one another via at least two box walls (5) which are set back obliquely relative to the piston outer diameter, wherein a respective pin hub (9) for receiving a piston pin is arranged in the box wall (5) and the one skirt wall section (4a) forms the pressure side and the other skirt wall section (4b) forms the counterpressure side, **characterized in that** the inner surface of the pin hub (9), in relation to the piston center, runs flush with the surface of the associated box wall (5) and the box wall (5) has a concave course in the course transverse to the direction of the pin hub (9), wherein the dimensions of the skirt wall sections (4a, 4b) of the piston (1) are different, so that an asymmetrical piston (1) is produced, or wherein the thickness (d) of the skirt wall sections (4a, 4b) of the piston (1) is different between the pressure side and the counterpressure side, so that an asymmetrical piston (1) is produced, or wherein the width (b) of the box walls (5) is different between the pressure side and the counterpressure side, so that an asymmetrical piston (1) is produced, or wherein the dimensions of a shoulder (11), which the surface of the box wall (5) comprises in the direction of the outside of the piston on the box wall (5) on the opposite side of the piston crown (2), are different transversely to the direction of the course of the pin hub (9) and parallel to the course of the box walls (5), so that an asymmetrical piston (1) is produced.

2. Piston (1) according to claim 1, **characterized in that** the piston (1) consists of at least two components, one component comprising at least the piston crown (2) and the other component comprising at least the box walls (5), wherein the region between the box walls (5) and the piston crown (2) comprises at least one type of connection.

3. Piston (1) according to one of claims 1 or 2, **characterized in that** the section angles (10) between the pressure side and the counterpressure side of the piston (1) are different, so that an asymmetrical piston (1) is formed.

4. Piston (1) according to one of claims 1 to 3, **characterized in that** the course of the rib (13) in the direction of the course of the pin hubs (9) is different transversely and/or parallel to the course of the piston crown (2), so that an asymmetrical piston (1) is produced.

5. Piston (1) according to one of claims 1 to 4, **characterized in that** the dimensions of the rib (13) differ in their course between the pressure side and the counterpressure side, so that an asymmetrical piston (1) is produced.

6. Piston (1) according to one of claims 1 to 5, **characterized in that** the two box walls (5) have a concave course in such a way that an approximately nonuniform X-shape is produced by the two box walls (5), so that an asymmetrical piston (1) is produced.

7. Piston connecting rod combination of an internal combustion engine, comprising a connecting rod eye for receiving a piston pin, the connecting rod interacting with the piston (1) in accordance with one of claims 1 to 6, **characterized in that** the connecting rod has a shape to which the concave profile of the respective box wall (5) is adapted.

8. Piston connecting rod combination according to claim 7, **characterized in that** the connecting rod has a trapezoidal shape in the region of the connecting rod eye, which connecting rod eye receives the piston pin.

9. Piston connecting rod combination according to claim 8, **characterized in that** the angle of the trapezoidal shape of the connecting rod extends between 8° and 25°, preferably between 15° and 20°, per trapezoidal side.

## Revendications

1. Piston (1) d'un moteur à combustion interne, qui comprend une tête de piston (2) dotée d'un champ de segments (3) et d'une partie jupe disposée sur la tête de piston (2), dans lequel la partie jupe comprend au moins deux sections de paroi de jupe de support (4a, 4b) et les sections de paroi de jupe de support (4a, 4b) sont reliées l'une à l'autre par le biais d'au moins deux parois de corps (5) qui sont placées obliquement en retrait par rapport au diamètre extérieur de piston, dans lequel un bossage d'axe respectif (9) destiné à recevoir un axe de piston est disposé dans la paroi de corps (5) et la première section de paroi de jupe (4a) forme le côté pression et l'autre section de paroi de jupe (4b) forme le côté contrepression,
**caractérisé en ce que** la surface intérieure du bossage d'axe (9), par rapport au centre de piston, s'étend à fleur de la surface de la paroi de corps associée (5) et la paroi de corps (5) a une étendue concave dans l'étendue transversale à la direction du bossage d'axe (9), dans lequel les dimensions des sections de paroi de jupe (4a, 4b) du piston (1) sont différentes, ce qui produit un piston asymétrique (1), ou dans lequel l'épaisseur (d) des sections de paroi de jupe (4a, 4b) du piston (1) est différente entre le côté pression et le côté contrepression, ce qui produit un piston asymétrique (1), ou dans lequel la largeur (b) des parois de corps (5) est différente entre le côté pression et le côté contrepression, ce qui produit un piston asymétrique (1), ou dans lequel les dimensions d'un épaulement (11), que comprend la surface de la paroi de corps (5) dans la direction de l'extérieur du piston sur la paroi de corps (5) du côté opposé de la tête de piston (2), sont différentes transversalement à la direction de l'étendue du bossage d'axe (9) et sont parallèles à l'étendue des parois de corps (5), ce qui produit un piston asymétrique (1).

2. Piston (1) selon la revendication 1, **caractérisé en ce que** le piston (1) est constitué d'au moins deux composants, un premier composant comprenant au moins la tête de piston (2) et l'autre composant comprenant au moins les parois de corps (5), dans lequel la région entre les parois de corps (5) et la tête de piston (2) comprend au moins un type de liaison.

3. Piston (1) selon l'une des revendications 1 ou 2, **caractérisé en ce que** les angles de section (10) entre le côté pression et le côté contrepression du piston (1) sont différents, ce qui forme un piston asymétrique (1).

4. Piston (1) selon l'une des revendications 1 à 3, **caractérisé en ce que** l'étendue de la nervure (13) dans la direction de l'étendue des bossages d'axe (9) est différente transversalement et/ou est parallèle à l'étendue de la tête de piston (2), ce qui produit un piston asymétrique (1).

5. Piston (1) selon l'une des revendications 1 à 4, **caractérisé en ce que** les dimensions de la nervure (13) diffèrent sur leur étendue entre le côté pression et le côté contrepression, ce qui produit un piston asymétrique (1).

6. Piston (1) selon l'une des revendications 1 à 5, **caractérisé en ce que** les deux parois de corps (5) ont une étendue concave d'une manière telle qu'une forme en X sensiblement non uniforme est produite par les deux parois de corps (5), ce qui produit un piston asymétrique (1).

7. Combinaison de bielle de piston d'un moteur à combustion interne comprenant un oeil de bielle destiné à recevoir un axe de piston, la bielle interagissant avec le piston (1) selon l'une des revendications 1 à 6, **caractérisée en ce que** la bielle a une forme à laquelle est adapté le profil concave de la paroi de corps respective (5).

8. Combinaison de bielle selon la revendication 7, **caractérisée en ce que** la bielle a une forme trapézoïdale dans la région de l'œil de bielle, lequel oeil de bielle reçoit l'axe de piston.

9. Combinaison de bielle de piston selon la revendication 8, **caractérisée en ce que** l'angle de la forme trapézoïdale de la bielle s'étend entre 8° et 25°, de préférence entre 15° et 20°, par côté trapézoïdal.
